# EUROPÄISCHE PATENTSCHRIFT

(11) **EP 0 727 179 B1**
(45) Veröffentlichungstag und Bekanntmachung des Hinweises auf die Patenterteilung: **04.07.2001**
(21) Anmeldenummer: 96100441.3
(22) Anmeldetag: 13.01.1996
(51) Int. Cl.: A47L 15/46

(54) **Verfahren zum Betreiben einer Geschirrspülmaschine und Geschirspülmaschine**
Method for operating a dishwasher and dishwasher
Procédé pour commander un lave vaisselle et lave vaisselle

(30) Priorität: 18.02.1995 DE 19505552
(43) Veröffentlichungstag der Anmeldung: 21.08.1996
(73) Patentinhaber: AEG Hausgeräte GmbH, 90429 Nürnberg (DE)
(72) Erfinder: Wick, Oliver, Dipl.-Ing., D-90559 Burgthann (DE); Braun, Werner, Dipl.-Ing., D-91166 Georgensgmünd (DE); Sams, Walter, Dipl.-Ing., D-91126 Schwabach (DE); Vogel, Jürgen, D-91448 Emskirchen (DE); Stamminger, Rainer, Dr. Dipl.-Phys., D-91207 Lauf an der Pegnitz (DE)

(56) Entgegenhaltungen:
- FR-A- 2 574 645
- PATENT ABSTRACTS OF JAPAN vol. 014, no. 236 (C-0720), 18.Mai 1990 & JP-A-02 060624 (MATSUSHITA SEIKO CO LTD), 1.März 1990,

## Beschreibung

Die Erfindung betrifft ein Verfahren zum Betreiben einer Geschirrspülmaschine gemäß dem Oberbegriff des Anspruches 1 sowie eine Geschirrspülmaschine gemäß dem Oberbegriff des Anspruches 11.

Beim Betrieb von Haushaltsgeschirrspülmaschinen wird ein Grundspülprogramm vorgegeben, das auf maximale Reinigungsbedingungen des zu spülenden Geschirrs abgestimmt ist. Um dabei eine Anpassung an eine verminderte Beladung zu erreichen, ist eine 1/2-Taste vorgesehen, durch die eine Teilbeladung berücksichtigt wird, wobei dann das zu reinigende Geschirr beispielsweise nur im Oberkorb gespült wird. Die Betätigung dieser 1/2-Taste führt zu fehlerhaften Spülprozessen, wenn eine volle Maschine bei betätigter Taste gespült wird oder eine nur mäßig beladene Maschine bei unbetätigter Taste dennoch das volle Grundspülprogramm abarbeitet.

Damit solche Bedienfehler vermieden sind und sich manuelle Eingriffe in das Spülprogramm erübrigen, ist in der FR-A-2 574 645 ein Spülverfahren vorgeschlagen, ein gerade ablaufendes Spülprogramm aufgrund der Aufheizgeschwindigkeit einer Spülflüssigkeit in einem ersten Spülgang des Spülprogrammes abzuändern. Dabei wird zunächst eine fest eingestellte Wassermenge in die Geschirrspülmaschine geleitet, in der diese während des ersten Spülganges auf eine vorbestimmt Temperatur aufgeheizt wird. Das für das Aufheizen benötigte Zeitintervall wird ermittelt und mit Zeitintervallen verglichen, die jeweils zum Aufheizen einer voll beladenen sowie einer unbeladenen Geschirrspülmaschine benötigt werden. Aus diesem Vergleich wird die für das gerade ablaufende Spülprogramm vorliegende Beladung abgeleitet und daraus für den weiteren Verlauf des Spülprogrammes Spülparameter, wie z.B. die in den nächsten Spülgängen benötigte Wassermenge, eingestellt.

Dieses Spülverfahren weist den Nachteil auf, daß die Befüllung der Geschirrspülmaschine im ersten Spülgang unabhängig von der aktuellen Beladung fest vorgegeben ist und die an die Beladung angepaßte Reinigung des Spülgutes erst nach dem ersten Spülgang einsetzt. Beginnt darüber hinaus des Spülprogramm mit einer Vorspülphase, in der in der Regel kein Aufheizen der Spülflüssigkeit erfolgt, so kann dieses Verfahren nicht angewendet werden.

Der Erfindung liegt die Aufgabe zugrunde, ein Verfahren gemäß dem Oberbegriff des Anspruches 1 und eine Geschirrspülmaschine gemäß dem Oberbegriff des Anspruches 11 so weiter zu bilden, daß eine Reinigung eines eingebrachten Spülgutes mit besonders gut an diese Beladung angepaßtem Wasser- und Energieverbrauch in jeder Phase des ablaufenden Spülprogrammes ermöglicht ist.

Die Lösung dieser Aufgabe erfolgt gemäß der Erfindung bei einem solchen Verfahren durch die kennzeichnenden Merkmale des Anspruchs 1 und bei einer solchen Geschirrspülmaschine durch die kennzeichnenden Merkmale des Anspruchs 11.

Bei einer Verfahrensweise gemäß der Erfindung wird die in den Spülbehälter eingebrachte Geschirrmenge selbsttätig erkannt, wozu festgestellt wird, welche Wassermenge notwendig ist, um die Oberfläche des eingebrachten Geschirrs betriebsgemäß zu benetzen. Je mehr Wasser für diese Benetzung gebraucht wird, umso mehr Geschirroberfläche und ggf. Geschirrmasse ist im Regelfall vorhanden. Abhängig von der zu reinigenden Oberfläche des Geschirrs ist auch die Zeit, die Wassermenge und die Spülmittelmenge, die im Spülprozeß für eine ordentliche Reinigung zur Verfügung stehen muß. Abhängig von der Benetzungswassermenge wird ein Benetzungswert generiert, und dementsprechend bei festgestellter minderer Beladung das Grundspülprogramm abgeändert, in dem verkürzte Spülgänge, das Überführen eines Spülgangs in den anderen Spülgang vor Ablauf der für den ersten Spülgang vorgesehenen maximalen Dauer, durch Ausblenden von Teilentleerungs- und Nachfüllgängen im Reinigungsgang, durch Auslassen des oder eines Zwischenspülgangs, durch Verminderung der Pumpendrehzahl und damit des Sprühdrucks, durch Verminderung der Zugabemenge von Reinigungsmittel und/oder Klarspülmittel und dgl. ausgeführt werden.

Zur Ermittlung des beladungsabhängigen Benetzungswertes ist es zweckmäßig, nach dem Start des Grundspülprogramms bei laufender Umwälzpumpe im Vorspülgang die Menge des bis zu einem jeweils vorbestimmten dynamischen Füllniveau eingelaufenen Zulaufwassers zu messen. Der beladungsabhängige Benetzungswert entspricht dabei der Differenz aus dieser Zulaufwassermenge und einem Defaultwert, der sich aus der Füllmenge bei fehlender Beladung des Geschirrspülraumes ergibt. In gleicher Weise läßt sich auch der Beladungszustand im Reinigungsspülgang ermitteln. Dabei ist es aber auch möglich, den beladungsabhängigen Benetzungswert aus der Differenz des Mengenmeßwerts des Vorspülganges und des Mengenmeßwerts des Reinigungsspülganges zu ermitteln, wodurch berücksichtigt wird, daß beispielsweise eine mit der Öffnung nach oben gerichtete Tasse vorhanden ist, die eine Wassermenge zurückhält, welche für den Spülprozeß im Vorspülgang verloren ist, im Reinigungsspülgang jedoch zu keiner Verfälschung der Gesamtfüllmenge führt. Bei einer solchen ungewollten Verfälschung des Meßergebnisses kann es zweckmäßig sein, eine zusätzliche Information über die Geschirrmasse zü generieren, in dem in einem beheizten Spülgang bei eingeschalteter Spülbehälterheizung der Gradientenwert des Temperaturanstiegs der Spülflüssigkeit bestimmt wird. Je größer die Geschirrmasse ist, umso kleiner wird der Gradientenwert. Der Gradientenwert stellt somit ein Maß für die vorhandene Geschirrmasse dar, nachdem die Spülbehälterheizung eine konstante Leistung aufweist. Da sowohl der Benetzungswert bzw. die Benetzungswerte und der Temperaturgradientenwert aber nur unscharfe Größen darstellen, werden diese Werte vorzugsweise einer Fuzzy-Steuerung zugeführt, die anhand von in Tabellen abgespeicherten Fuzzy-Kennlinien den Grad der Beladung näherungsweise feststellen. Dabei werden zu einem abnehmenden Benetzungswert und/oder zu höheren Temperaturgradientenwerten hin Teilspülgänge aus dem Geschirrspülprogramm weggelassen oder ineinander bei verkürzter Programmdauer überführt. Zusätzlich oder alternativ kann aber auch zu einem abnehmenden Benetzungswert und/oder zu höheren Temperaturgradientenwerten hin eine Verminderung der Pumpenleistung bzw. des Sprühdrucks erfolgen, mit welchem Spülflüssigkeit auf das zu spülende Gut gefördert wird. Unter den gleichen Bedingungen kann jedoch auch die Aufheizgeschwindigkeit der Spülflüssigkeit verändert oder deren Endtemperatur vermindert werden bzw. die Menge eines dem Spülwasser zuzugebenden Reinigungs- oder Klarspülmittels der Menge zu reinigenden Geschirrs angepaßt werden. Ist die Abweichung der beladungsabhängigen Werte gegenüber den Werten einer z.B. nach Normvorschriften beladenen Geschirrspülmaschine relativ gering, dann ist es zweckmäßig, jedenfalls im Klarspülgang die Antriebsdrehzahl der Umwälzpumpe und die Aufheizendtemperatur gegenüber dem im Grundspülprogramm vorgegebenen Drehzahl- und Temperaturendwert zu vermindern. Mit zunehmender Änderung dieser Werte kann zusätzlich der Teilentleerungs- und Nachfüllgang aus dem Grundspülprogramm ausgeblendet und im Bedarfsfall auch zusätzlich noch in dem oder wenigstens einem Zwischenspülgang die Pumpendrehzahl reduziert werden.

Eine Geschirrspülmaschine zur Durchführung eines beladungsabhängig zu ändernden Spülprogramms weist in einem mit zu reinigendem Geschirr zu beschickenden Spülbehälter drehbar gelagerte Sprüharme auf, welche von einer aus der Ablaufwanne des Spülbehälters gespeisten Umwälzpumpe mit Spülflüssigkeit beschickt werden. Zur Steuerung des notwendigen Frischwasserzulaufs sind Magnetventile vorgesehen, die wie die Umwälzpumpe programmgemäß gesteuert werden. Dabei werden der oder die jeweils aus den über Drucksensoren festgestellten Wasserzulaufmengen ermittelten Differenzwerte und/oder der tatsächliche Temperaturgradientenwert bei der Aufheizung der Spülflüssigkeit unter Anwendung von Fuzzy-Regeln und festgestellten tabellierten MembershipFunktionen fuzzyfiziert derart, daß beladungsabhängige Steuersignale generiert werden, welche der Programmsteuerung zur Abänderung des Grundspülprogramms zugeführt werden. Zur Ermittlung der Wasserzulaufmenge dient vorzugsweise ein digitaler Druckwächter, dessen Steuersignale in einer digitalen Steuerung unmittelbar weiterverarbeitet werden können. Der Druckwächter gibt dann ein Steuersignal zum Unterbrechen des eingeleiteten Wasserzuflusses an die Programmsteuerung ab, wenn das Spülniveau im Spülbehälter zur Wassereinsparung eine Höhe erreicht hat, bei welcher der laufenden Umwälzpumpe gerade die Zulaufwassermenge in der Ablaufwanne zur Verfügung steht, die für ihren ordnungsgemäßen Betrieb bei ggf. verminderter Beladung erforderlich ist. Hierzu kann ein Drucksensor zur Anwendung gelangen, der ein vorgegebenes Niveau in der Ablaufwanne steuert. Der Drucksensor kann jedoch auch von der Umwälzpumpe erzeugten Druck messen und die Unterbrechung des Zulaufventils dann steuern, wenn die Schwankungsamplitude des Pumpendruckes einen bestimmten Wert unterschritten hat, bei dem davon auszugehen ist, daß keine Luft angesaugt wird. Mit dem jeweiligen Drucksensor kann dabei dann, wenn während des Programmablaufs die für den ordnungsgemäßen Betrieb der Umwälzpumpe erforderliche Spülflüssigkeitsmenge nicht oder nicht mehr vorhanden ist, ein erneuter Wasserzulauf bis zum Erreichen des betriebsgerechten Niveaus gesteuert werden. Zur Ermittlung der Wasserzulaufmenge ist es zweckmäßig, bei bekannter zeitlicher Durchflußmenge des betreffenden Zulaufventils die Einschaltdauer zu messen und als Steuerwert für die Zulaufmenge zu nutzen. Zur Einflußnahme auf die Pumpendrehzahl in Abhängigkeit vom Beladungszustand wird deren Pumpendrehzahl zweckmäßigerweise mittels eines Tachometers erfaßt und dessen Ausgangssignal einer Drehzahlsteuerelektronik zugeführt, die zusätzlich von einem beladungsabhängigen Drehzahlsteuersignal beaufschlagt wird. Dabei ist es zweckmäßig, die einmal während eines Programmablaufs festgestellte Notwendigkeit der Drehzahlverminderung zu speichern und in den nachfolgenden Spülprogrammschritten des laufenden Spülprogramms beizubehlaten. Bei verminderter Drehzahl der Umwälzpumpe ist dann auch nur eine verminderte Zulaufwassermenge erforderlich, so daß zumindest Betriebsenergie für die Umwälzpumpe durch die verminderte Pumpenleistung als auch ein geringerer Wasserbedarf erreicht werden. Die Energieeinsparung wird auch dann noch verbessert, wenn bei verminderter Beladungsmenge die Temperatur im Klarspülgang beispielsweise von 70 Grad Celsius auf 65 Grad Celsius abgesenkt wird.

Der bereits erwähnte Defaultwert kann nicht nur ein empirisch ermittelter Festwert oder der Zulaufmenge entsprechen, die bei laufender Umwälzpumpe ohne Geschirr-beladung erforderlich ist, er kann auch der Zulaufwassermenge entsprechen, die im letzten wasserbeschickten Spülgang des vorangegangenen abgeschlossenen Spülprogramms ermittelt worden ist, nachdem dort vor dem Wasserzulauf das Geschirr jedenfalls benetzt war.

Insgesamt werden mit der beladungsabhängigen Steuerung, die vorzugsweise nach Fuzzy-Regeln gesteuert ist, besonders bei Teilbeladung die Verbrauchswerte niedrig gehalten und selbst bei der Normbeladung auf einem Minimum gehalten. Dabei ist es bei Teilbeladung unerheblich, wo das Geschirr im Spülbehälter angeordnet ist.

Zwar wird eine starke Verschmutzung auf dem Geschirr zusätzlich Wasser zum Benetzen aufnehmen und so eine größere Oberfläche vortäuschen. Dies stört aber nicht, da damit eine Information über den Verschmutzungsgrad gegeben ist und ein hoher Verschmutzungsgrad auch eine stärkere Reinigungskraft fordert.

Dem zu verändernden Grundspülprogramm liegt als Basis der Reinigungsbedingungen eine festgelegte Beladung zu Grunde, gegenüber welcher bei Beladungsänderungen zweckmäßige Änderungen des Spülprogrammablaufs vorgenommen werden.

## Patentansprüche

1. Verfahren zum Betreiben einer Geschirrspülmaschine mit einem auf feste Reinigungsbedingungen abgestimmten Grundspülprogramm, in dem aufeinanderfolgend zumindest ein Vorspülgang, ein beheizter Reinigungsspülgang, ggf. mit einem Teilentleerungs-und -nachfüllgang, wenigstens ein Zwischenspülgang sowie ein Klarspülgang abläuft und in den Spülgängen ein gesteuerter Wasserzulauf in einen Spülbehälter durchgeführt und eine Umwälzpumpe betrieben wird, wobei nach Spülgängen ein Abpumpen von Spülflüssigkeit erfolgt, dadurch gekennzeichnet, daß ein beladungsabhängiger Benetzungswert entsprechend der für das Benetzen des eingebrachten Spülguts erforderlichen Wassermenge ermittelt wird und daß abhängig vom aktuellen Benetzungswert bei gegenüber einer festgelegten Beladung verminderter Beladung das Grundspülprogramm abgeändert wird.

2. Verfahren nach Anspruch 1, dadurch gekennzeichnet, daß nach dem Start des Grundspülprogramms bei laufender Umwälzpumpe im Vorspülgang und/oder im Reinigungsspülgang die Menge des bis zu einem jeweils vorbestimmten dynamischen Füllniveau eingelaufenen Zulaufwassers gemessen wird, wobei der beladungsabhängige Benetzungswert der Differenz entweder des jeweiligen Mengenmaßwerts und eines Defaultwertes, der sich aus der Zulaufwassermenge bei fehlender Beladung ergibt, oder des Mengenmeßwerts des Vorspülganges und des Mengenmeßwerts des Reingigungsspülganges entspricht.

3. Verfahren nach Anspruch 1 oder 2, dadurch gekennzeichnet, daß im Vorspül- und/oder im Reinigungsspülgang bei eingeschalteter Spülbehälterheizung der Gradientenwert des Temperaturanstiegs der Spülflüssigkeit bestimmt wird.

4. Verfahren nach Anspruch 1 oder einem der folgenden, dadurch gekennzeichnet, daß zu einem abnehmenden Benetzungswert und/oder zu höheren Temperaturgradientenwerten hin Teilspülgänge aus dem Gesamtspülprogramm weggelassen oder ineinander übergeführt werden.

5. Verfahren nach Anspruch 1 oder einem der folgenden, dadurch gekennzeichnet, daß zu einem abnehmenden Benetzungswert und/oder zu höheren Temperaturgradientenwerten hin eine Verminderung des Sprühdrucks, mit welchem Spülflüssigkeit auf das zu sprühende Gut gefördert wird, erfolgt.

6. Verfahren nach Anspruch 1 oder einem der folgenden, dadurch gekennzeichnet, daß zu einem abnehmenden Benetzungswert und/oder zu höheren Temperaturgradientenwerten hin die Aufheizgeschwindigkeit der Spülflüssigkeit verändert wird.

7. Verfahren nach Anspruch 1 oder einem der folgenden, dadurch gekennzeichnet, daß zu einem abnehmenden Benetzungswert und/oder zu höheren Temperaturgradientenwerten hin die Menge eines dem Spülwasser zuzugebenden Reinigungs- und/oder Klarspülmittels verändert wird.

8. Verfahren nach Anspruch 1 oder einem der folgenden, dadurch gekennzeichnet, daß zu abnehmenden Werten wenigstens eines Differenzwertes und/oder zu höheren Temperaturgradientenwerten hin zumindest im Klarspülgang die Antriebsdrehzahl der Umwälzpumpe und die Aufheizendtemperatur gegenüber dem im Grundspülprogramm vorgegebenen Drehzahl- und Temperaturendwert vermindert wird.

9. Verfahren nach Anspruch 1 oder einem der folgenden, dadurch gekennzeichnet, daß bei zunehmender Änderung eines oder beider Differenzwerte und/oder des Temperaturgradientenwertes zusätzlich der Teilentleerungs-und -nachfüllgang aus dem Grundspülprogramm ausgeblendet wird.

10. Verfahren nach Anspruch 1 oder einem der folgenden, dadurch gekennzeichnet, daß bei Annäherung wenigstens eines der Differenzwerte an einen jeweils vorgegebenen unteren Wert und/oder des Temperaturgradientenwertes zu einem oberen Grenzwert hin, der vorzugsweise durch den Temperaturgradientenwert bei unbeladenem Gerätezustand bestimmt ist, zusätzlich in dem oder wenigstens einem Zwischenspülgang die Pumpendrehzahl reduziert wird.

11. Geschirrspülmaschine mit einem mit zu reinigendem Geschirr zu beschickenden Spülbehälter, mit einer Umwälzpumpe zum Umwälzen einer Spülflüssigkeit, mit einer Wasserzulaufsteuerung für einen Zulauf einer Wasserzulaufmenge und mit wenigstens einem Drucksensor zur Feststellung der jeweiligen Wasserzulaufmenge, dadurch gekennzeichnet, daß Mittel vorgesehen sind, durch die ein Differenzwert aus einer über den wenigstens einen Drucksensor festgestellten Wasserzulaufmenge und einem Default-Wert ermittelt wird, daß der Differenzwert unter Anwendung von Fuzzy-Regeln und festgestellten tabellierten Membershipfunktionen fuzzifiziert wird, derart, daß beladungsabhängige Steuersignale generiert werden, welche einer Programmsteuerung zur Abänderung eines Grundspülprogrammes zugeführt werden.

12. Geschirrspülmaschine nach Anspruch 11, dadurch gekennzeichnet, daß zur Ermittlung der Wasserzulaufmenge ein digitaler Druckwächter vorgesehen ist, der den Wasserzulauf bis zu einem Niveau steuert, bei dem die laufende Umwälzpumpe gerade keine Luft mehr ansaugt.

13. Geschirrspülmaschine nach Anspruch 12, dadurch gekennzeichnet, daß vom Druckwächter der Ausgangsdruck der Umwälz-pumpe erfassbar und eine Unterbrechung des Wasserzulaufs steuerbar ist, wenn die Druckschwankungen eine vorbestimmte Amplitude unterschreiten.

14. Geschirrspülmaschine nach Anspruch 11 oder einem der folgenden, dadurch gekennzeichnet, daß aus der Dauer des Wasserzulaufes die wasserzulaufabhängigen Werte ableitbar sind.

15. Geschirrspülmaschine nach Anspruch 11 oder einem der folgenden, dadurch gekennzeichnet, daß die Umwälzpumpendrehzahl mittels eines Tachometers erfaßbar und dessen Ausgangssignal einer Drehzahlsteuerelektronik zuführbar ist, wobei die Drehzahlsteuerelektronik zusätzlich von einem beladungsabhängigen Drehzahlsteuersignal beaufschlagbar ist.

16. Geschirrspülmaschine nach Anspruch 11 oder einem der folgenden, dadurch gekennzeichnet, daß ein Temperaturgradientenwert fuzzifizierbar ist.

17. Geschirrspülmaschine nach Anspruch 11 oder einem der folgenden, dadurch gekennzeichnet, daß der Defaultwert ein empirisch ermittelter Festwert ist oder der Zulaufwassermenge entspricht, die bei laufender Umwälzpumpe ohne Geschirr-beladung erforderlich ist oder der Zulaufwassermenge entspricht, die im wasserbeschickten Spülgang des abgelaufenen vorangegangenen Spülprogramms ermittelt worden ist.

## Claims

1. Method of operating a dishwasher with a basic wash program adapted to fixed cleaning conditions, in which consecutively at least one pre-wash cycle, a heated cleaning cycle, optionally with a partial emptying and refilling cycle, at least one intermediate wash cycle, and a final rinse cycle take place and in the wash cycles a controlled water supply into a wash container is carried out and a circulation pump is operated, wherein after wash cycles, pumping out of washing fluid takes place, characterised in that a load-dependent wetting value corresponding to the quantity of water necessary to wet the incorporated items to be washed is determined and in that the basic wash program is changed depending on the current wetting value in the case of a reduced load compared to a fixed load.

2. Method according to claim 1, characterised in that after the start of the basic wash program with the circulation pump running, in the pre-wash cycle and/or in the cleaning wash cycle, the quantity of supply water which has flowed in up to a respectively predetermined dynamic filling level is measured, and the load-dependent wetting value corresponds to the differential either of the respective quantity measured value and a default value, which arises from the supply water quantity without load, or of the quantity measured value of the pre-wash cycle and of the quantity measured value of the cleaning cycle.

3. Method according to claim 1 or 2, characterised in that in the pre-wash and/or in the cleaning cycle, with the wash container heating switched on, the gradient value of the temperature rise of the washing fluid is determined.

4. Method according to claim 1 or one of the subsequent claims, characterised in that at a decreasing wetting value and/or towards higher temperature gradient values, partial wash cycles are omitted from the total wash program or are merged together.

5. Method according to claim 1 or one of the subsequent claims, characterised in that at a decreasing wetting value and/or towards higher temperature gradient values, there is a reduction in the spray pressure at which washing fluid is conveyed on to the items to be sprayed.

6. Method according to claim 1 or one of the subsequent claims, characterised in that at a decreasing wetting value and/or towards higher temperature gradient values, the heating rate of the washing fluid is changed.

7. Method according to claim 1 or one of the subsequent claims, characterised in that at a decreasing wetting value and/or towards higher temperature gradient values, the quantity of a cleaning and/or rinsing agent to be added to the washing water is changed.

8. Method according to claim 1 or one of the subsequent claims, characterised in that values to be decreased of at least one differential value and/or towards higher temperature gradient values at least in the final rinse cycle the final drive speed of the circulation pump and the heating temperature is decreased relative to the speed and temperature final value predetermined in the basic wash program.

9. Method according to claim 1 or one of the subsequent claims, characterised in that with an increasing change of one or both differential values and/or of the temperature gradient value, in addition the partial emptying and re-filling cycle is blanked out of the basic wash program.

10. Method according to claim 1 or one of the subsequent claims, characterised in that as at least one of the differential values approaches a respectively predetermined lower value and/or the temperature gradient value towards an upper limit value, which is preferably determined by the temperature gradient value in the unloaded state of the appliance, additionally in the or at least one intermediate wash cycle, the pump speed is reduced.

11. Dishwasher comprising a wash container to be loaded with items to be washed, comprising a circulation pump for circulating a washing fluid, a water supply control for the supply of a quantity of water, and at least one pressure sensor for establishing the respective water supply quantity, characterised in that means are provided whereby a differential value derived from a supply water quantity fixed via the pressure sensor, of which there is at least one, and a default value is determined, in that the differential value, with the application of fuzzy rules and fixed, tabulated membership functions is fuzzified, in such a manner that load-dependent control signals are generated, which are fed to a program control for varying a basic wash program.

12. Dishwasher according to claim 11, characterised in that in order to determine the supply water quantity, a digital pressure monitor is provided, which controls the water supply up to a level at which the operating circulation pump just ceases to take in any more air.

13. Dishwasher according to claim 12, characterised in that by the pressure monitor, the starting pressure of the circulation pump is detectable and the water supply can be interrupted if the pressure fluctuations are below a predetermined amplitude.

14. Dishwasher according to claim 11 or one of the subsequent claims, characterised in that the water supply-dependent values are derivable from the duration of the water supply.

15. Dishwasher according to claim 11 or one of the subsequent claims, characterised in that the circulation pump speed is detectable by means of a tachometer and its output signal is capable of being fed to an electronic speed control, which is additionally capable of being acted on by a load-dependent speed control signal.

16. Dishwasher according to claim 11 or one of the subsequent claims, characterised in that a temperature gradient value is fuzzifiable.

17. Dishwasher according to claim 11 or one of the subsequent claims, characterised in that the default value is an empirically determinable fixed value or corresponds to the supply water quantity which is necessary with the pump operating without items loaded, or to the supply water quantity which has been detected in the water-filled wash cycle of the previous wash program which has taken place.

## Revendications

1. Procédé pour faire fonctionner un lave-vaisselle selon un programme de lavage de base adapté à des conditions de nettoyage fixes, dans lequel se déroulent successivement au moins une étape de prélavage, une étape de lavage chauffée, le cas échéant avec une étape de vidage partiel et de remplissage successif, au moins une étape de lavage intermédiaire ainsi qu'une étape de rinçage et où est effectué pendant les étapes de lavage un afflux d'eau commandé dans une cuve de lavage, et une pompe de circulation est entraînée, où après les étapes de lavage, le liquide de lavage est pompé, caractérisé en ce qu'une valeur de mouillage dépendant de la charge est déterminée d'une manière correspondante à la quantité d'eau requise pour le mouillage des pièces à laver mises en place et en ce que, en fonction de la valeur de mouillage actuelle, dans le cas d'une charge diminuée par rapport à une charge fixe, le programme de lavage de base est modifié.

2. Procédé selon la revendication 1, caractérisé en ce qu'il est mesuré après le démarrage du programme de lavage de base, lors d'une pompe de circulation tournante, pendant l'étape de prélavage et/ou l'étape de lavage, la quantité de l'eau d'afflux arrivée jusqu'à un niveau de remplissage dynamique respectivement prédéterminé, où la valeur de mouillage, dépendant de la charge correspond à la différence soit de la valeur de mesure de quantité respective et d'une valeur de défaut qui résulte de la quantité d'eau d'afflux en l'absence d'une charge, ou de la valeur de mesure de quantité de l'étape de prélavage et de la valeur de mesure de quantité de l'étape de lavage.

3. Procédé selon la revendication 1 ou 2, caractérisé en ce qu'il est déterminé lors de l'étape de prélavage et/ou de lavage, le chauffage de la cuve de lavage étant en service, la valeur de gradient de la montée de température du liquide de lavage.

4. Procédé selon la revendication 1 ou l'une des suivantes, caractérisé en ce que, lors d'une valeur de mouillage décroissante et/ou de valeurs de gradient de température plus élevées, des étapes de lavage partielles sont omises dans le programme de lavage total ou sont transférées les unes dans les autres.

5. Procédé selon la revendication 1 ou l'une des suivantes, caractérisé en ce que, lors d'une valeur de mouillage décroissante et/ou de valeurs de gradient de température plus élevées, il y a une diminution de la pression d'aspersion, avec laquelle le liquide de lavage est convoyé sur les pièces à asperger.

6. Procédé selon la revendication 1 ou l'une des suivantes, caractérisé en ce que lors d'une valeur de mouillage décroissante et/ou de valeurs de gradient de température plus élevées, la vitesse de chauffage du liquide de lavage est modifiée.

7. Procédé selon la revendication 1 ou l'une des suivantes, caractérisé en ce que lors d'une valeur de mouillage décroissante et/ou de valeurs de gradient de température plus élevées, la quantité d'un produit de lavage et/ou de rinçage à ajouter à l'eau de lavage est modifiée.

8. Procédé selon la revendication 1 ou l'une des suivantes, caractérisé en ce que dans le cas de valeurs décroissantes d'au moins une valeur différentielle et/ou de valeurs de gradient de température plus élevées, au moins lors de l'étape de rinçage, la vitesse de rotation d'entraînement de la pompe de circulation et la température finale de chauffage est diminuée par rapport à la valeur de vitesse de rotation et de température finale prédéterminée dans le programme de lavage de base.

9. Procédé selon la revendication 1 ou l'une des suivantes, caractérisé en ce que lors d'une modification croissante d'une ou des deux valeurs différentielles et/ou de la valeur de gradient de température, en plus l'opération de vidage partiel et de remplissage subséquent sont supprimées dans le programme de lavage de base.

10. Procédé selon la revendication 1 ou l'une des suivantes, caractérisé en ce que lors d'une approche d'au moins l'une des valeurs différentielles à une valeur inférieure respectivement prédéterminée et/ou de la valeur de gradient de température vers une valeur limite supérieure, qui est déterminée de préférence par la valeur de gradient de température lorsque l'appareil se trouve dans un état non chargé, il est réduit de plus dans la ou au moins une étape de lavage intermédiaire la vitesse de rotation de la pompe.

11. Lave-vaisselle comportant une cuve de lavage à alimenter en vaisselle à nettoyer, avec une pompe de circulation pour faire circuler un liquide de lavage, avec une commande d'afflux d'eau pour un afflux d'une quantité d'afflux d'eau, et avec au moins un capteur de pression pour détecter la quantité d'afflux d'eau respective, caractérisé en ce que des moyens sont prévus par lesquels est déterminée une valeur différentielle à partir d'une quantité d'afflux d'eau détectée par au moins un capteur de pression et une valeur de défaut, en ce que la valeur différentielle, en appliquant des règles floues et des fonctions de membre tabulées constatées est traitée d'une manière indistincte de façon à produire des signaux de commande dépendant de la charge qui sont transférés à une commande de programme pour modifier un programme de lavage de base.

12. Lave-vaisselle selon la revendication 11, caractérisé en ce qu'il est prévu pour déterminer la quantité d'afflux d'eau un manostat numérique qui commande l'afflux d'eau jusqu'à un niveau où la pompe de circulation tournante s'arrête d'aspirer de l'air.

13. Lave-vaisselle selon la revendication 12, caractérisé en ce que le manostat peut détecter la pression initiale de la pompe de circulation et qu'une interruption de l'afflux d'eau peut être commandée lorsque les oscillations de pression passent en dessous d'une amplitude prédéterminée.

14. Lave-vaisselle selon la revendication 11 ou l'une des suivantes, caractérisé en ce que, à partir de la durée de l'afflux d'eau, les valeurs dépendant de l'afflux d'eau peuvent être dérivées.

15. Lave-vaisselle selon la revendication 11 ou l'une des suivantes, caractérisé en ce que la vitesse de rotation de la pompe de circulation peut être détectée par un tachymètre et le signal de départ de celui-ci peut être transmis à une électronique de commande de la vitesse de rotation, où l'électronique de commande de la vitesse de rotation peut être sollicitée en plus par un signal de commande de la vitesse de rotation dépendant de la charge.

16. Lave-vaisselle selon la revendication 11 ou l'une des suivantes, caractérisé en ce qu'une valeur de gradient de température peut être établie d'une manière indistincte.

17. Lave-vaisselle selon la revendication 11 ou l'une des suivantes, caractérisé en ce que la valeur de défaut est une valeur fixe déterminée d'une manière empirique ou correspond à la quantité d'eau d'afflux qui est requise lorsque la pompe de circulation tourne sans chargement de vaisselle ou correspond à la quantité d'eau d'afflux qui a été déterminée lors de l'étape de lavage alimentée en eau du programme de lavage précédent terminé.
